# EUROPÄISCHE PATENTSCHRIFT

(11) **EP 3 888 997 B1**
(45) Veröffentlichungstag und Bekanntmachung des Hinweises auf die Patenterteilung: **14.12.2022**
(21) Anmeldenummer: 21152029.1
(22) Anmeldetag: 18.01.2021
(51) Int. Cl.: B61D 17/00, B61D 17/02, B61D 19/00, B61D 19/02

(54) **DRUCKDICHTES ZWEIFLÜGELIGES TÜRSYSTEM**
PRESSURE-TIGHT TWO-LEAF DOOR SYSTEM
SYSTÈME DE PORTE À DEUX BATTANT ÉTANCHE À LA PRESSION

(30) Priorität: 30.03.2020 DE 102020108784
(43) Veröffentlichungstag der Anmeldung: 06.10.2021
(73) Patentinhaber: Bode - Die Tür GmbH, 34123 Kassel (DE)
(72) Erfinder: Theis, Christoph, 34537 Bad Wildungen (DE); Rasekhi, Abbas, 34128 Kassel (DE)
(74) Vertreter: Patentanwälte Bauer Vorberg Kayser

(56) Entgegenhaltungen:
- EP-A1- 2 993 103
- EP-A2- 1 860 262
- AT-B- 406 361
- CN-A- 107 985 325

## Beschreibung

Die vorliegende Erfindung betrifft ein zweiflügeliges Türsystem für Schienenfahrzeuge. Weiter betrifft die Erfindung ein Schienenfahrzeug mit einem zweiflügeligen Türsystem.

Einstiegssysteme von Schienenfahrzeugen umfassen häufig zwei Türflügel, die über eine Schiebe- oder Schwenkschiebebewegung einen Einstiegsbereich öffnen bzw. schließen. Wenn die Türflügel den Einstiegsbereich verschließen, kontaktieren sich ihre Hauptschließkanten. Sowohl bei einflügeligen als auch bei zweiflügeligen Türsystemen befindet sich die Hauptschließkante an der in Schließrichtung vorderen Türflügelkante. Die Hauptschließkante erstreckt sich über die gesamte Höhe eines Türflügels. Ein zweiflügeliges Türsystem ist aus der EP 2 993 103 A1 und der AT 406 361 B bekannt.

Bei Schienenfahrzeugen entsteht bei Tunneleinfahrten oder bei Zugbegegnungen ein Über- oder Unterdruck, welcher eine Belastung auf das Türsystem ausübt. Darüber hinaus sind diese Druckstöße unangenehm für Fahrgäste. Die Druckstöße steigen mit zunehmender Geschwindigkeit des Zuges. Bei Hochgeschwindigkeitszügen werden aufgrund dessen besonders druckdichte Türsysteme eingesetzt, die nach UIC 660 aerodynamisch druckertüchtigt sind. Bisher sind druckdichte Türsysteme nur als einflügelige Türsysteme ausgebildet. Die Dichtheit zwischen Türflügel und Abdichtrahmen wird durch eine um den Türflügel angeordnete Dichtung realisiert.

Bei zweiflügeligen Türsystemen ist eine aerodynamische Druckertüchtigung nach UIC 660 bisher nicht möglich, da Druckstöße zwischen den Hauptschließkanten der beiden Türflügel in den Fahrzeuginnenraum gelangen können.

Die zu lösende Aufgabe der vorliegenden Erfindung besteht darin, ein zweiflügeliges Türsystem bereitzustellen, welches eine aerodynamische Druckertüchtigung nach UIC 660 aufweist. Des Weiteren soll dieses Türsystem einfach im Aufbau sein. Auch besteht die zu lösende Aufgabe darin, ein Schienenfahrzeug mit einem zweiflügeligen Türsystem bereitzustellen, welches nach UIC 660 aerodynamisch druckertüchtigt ist.

Die genannte Aufgabe wird durch ein zweiflügeliges Türsystem mit den Merkmalen des Anspruchs 1 gelöst. Des Weiteren wird die Aufgabe durch ein Schienenfahrzeug mit den Merkmalen des Anspruchs 12 gelöst. Vorteilhafte Ausgestaltungen und Varianten der Erfindung ergeben sich aus den Unteransprüchen und der nachfolgenden Beschreibung. Die in den Unteransprüchen einzeln aufgeführten Merkmale können in beliebiger, technisch sinnvoller Weise miteinander als auch mit den in der nachfolgenden Beschreibung näher erläuterten Merkmale kombiniert werden und andere vorteilhafte Ausführungsvarianten der Erfindung darstellen.

Ein erfindungsgemäßes zweiflügeliges Türsystem für Schienenfahrzeuge, welches die folgenden Merkmale aufweist:
- einen um eine Türöffnung angeordneten Abdichtrahmen mit einer zu einem Fahrzeugaußenbereich weisenden Dichtfläche,
- einen ersten Türflügel mit einer in Schließrichtung vorne angeordneten ersten Hauptschließkante, einer in Schließrichtung hinten angeordneten ersten Nebenschließkante, einer ersten oberen Querseite und einer ersten unteren Querseite, die die erste Hauptschließkante und die erste Nebenschließkante verbinden, wobei der erste Türflügel
   o an der ersten Nebenschließkante und an den ersten Querseiten eine erste Dichtung aufweist, die im geschlossenen Zustand des ersten Türflügels an der Dichtfläche des Abdichtrahmens anliegt,
   o im Bereich der ersten Hauptschließkante eine biegesteife Rahmensäule mit einer zum Fahrzeugaußenbereich weisenden ersten Abdichtfläche ausbildet, wobei am unteren und oberen Ende der Rahmensäule jeweils ein Eckelement angeordnet ist, die jeweils aufweisen
      - ein biegesteifes Verlängerungselement, das
         - die Rahmensäule im geschlossenen Zustand des ersten Türflügels bis zur Dichtfläche des Abdichtrahmens verlängert und einen Spalt zwischen dem Abdichtrahmen und der Rahmensäule überbrückt,
         - eine zum Fahrzeugaußenbereich weisende Kontaktfläche aufweist,
      - ein Vertikalelement, das sich in einer vertikalen ausgerichteten Ebene quer zur Kontaktfläche des Verlängerungselements erstreckt, an der Rahmensäule angeordnet ist und spaltfrei mit dem Verlängerungselement verbunden ist,
      - ein Anlageelement das spaltfrei mit dem Verlängerungselement verbunden ist und mit einer Anlagefläche im geschlossenen Zustand des ersten Türflügels an der Dichtfläche des Abdichtrahmens anliegt,
- einen zweiten Türflügel mit einer in Schließrichtung vorne angeordneten zweiten Hauptschließkante, einer in Schließrichtung hinten angeordneten zweiten Nebenschließkante, einer zweiten oberen Querseite und einer zweiten unteren Querseite, die die zweite Hauptschließkante und die zweite Nebenschließkante verbinden, wobei der zweite Türflügel
   o an der zweiten Hauptschließkante, an der zweiten Nebenschließkante und an den zweiten Querseiten eine zweite Dichtung aufweist, die im geschlossenen Zustand des zweiten Türflügels an der Dichtfläche des Abdichtrahmens, der ersten Abdichtfläche der Rahmensäule und der Kontaktfläche des Verlängerungselementes anliegt.

Erfindungsgemäß ist die Türöffnung von dem Abdichtrahmen umgeben. Der Abdichtrahmen entspricht bis auf die Abmessungen prinzipiell einem Abdichtrahmen eines einflügeligen Türsystems. In einem geschlossenen Zustand des Türsystems dichten die beiden Türflügel gegen eine Dichtfläche des Abdichtrahmens ab.

Der erste Türflügel bildet im Bereich der ersten Hauptschließkante die biegesteife Rahmensäule aus. Wesentlich für die Erfindung ist, dass die biegesteife Rahmensäule als ein Widerlager für den zweiten Türflügel dient und eine erste Abdichtfläche ausbildet.

Am oberen und unteren Ende der Rahmensäule befindet sich zwischen dem Türflügel und dem Abdichtrahmen ein horizontaler Spalt. Durch den Spalt können Druckstöße in den Fahrzeuginnenraum eindringen. Die am oberen und unteren Ende der Rahmensäule angeordneten Eckelemente verlängern aber die Rahmensäule und verschließen damit auch den Spalt.

Der zweite Türflügel weist in seinem Randbereich, also an der zweiten Hauptschließkante, der zweiten Nebenschließkante, der zweiten oberen Querseite und der zweiten unteren Querseite eine Dichtung auf. Wenn die zweite Dichtung die erste Abdichtfläche kontaktiert, wird die zweite Dichtung komprimiert und der Fahrzeuginnenraum entlang der Hauptschließkanten druckdicht verschlossen. Druckdicht bedeutet, dass die Erfordernisse nach UIC 660 erfüllt sind, sodass durch beispielswiese Zugbegegnungen oder Tunneleinfahrten der Druck im Fahrzeuginnenraum nur um ein definiertes maximales Maß verändert wird.

Die Eckelemente sind besonders biegesteif ausgebildet und können die entstehenden Druckstöße aufnehmen, ohne sich zu verformen. Eine Verformung könnte dazu führen, dass die zweite Dichtung nicht mehr vollständig auf der Kontaktfläche des jeweiligen Eckelements aufliegt und eine Undichtigkeit entsteht.

Das erfindungsgemäße Türsystem ist bevorzugt dadurch gekennzeichnet, dass das Verlängerungselement, das Anlageelement und das Vertikalelement einstückig miteinander verbunden sind. Alternativ ist es auch möglich, dass das Verlängerungselement, das Anlageelement und das Vertikalelement separate Bauteile ausbilden, die zu einem Bauteil montiert werden.

Das erfindungsgemäße Türsystem ist vorteilhafterweise dadurch gekennzeichnet, dass das an den stirnseitigen Enden der Rahmensäule jeweils ein Horizontalelement angeordnet ist, das
- sich in einer horizontal ausgerichteten Ebene quer zur Kontaktfläche des Verlängerungselements erstreckt,
- die erste Dichtung kontaktiert, und
- spaltfrei mit dem Vertikalelement und dem Anlageelement verbunden ist.

Das erfindungsgemäße Türsystem ist bevorzugt dadurch gekennzeichnet, dass das Verlängerungselement, das Vertikalelement, das Anlageelement und das Horizontalelement einstückig miteinander verbunden sind und gemeinsam das Eckelement ausbilden. Alternativ ist es auch möglich, dass das Verlängerungselement, das Vertikalelement, das Anlageelement und das Horizontalelement separate Bauteile ausbilden und zu dem Eckelement montiert werden.

Die Kontaktfläche der Verlängerungselemente kann vorteilhafterweise im Wesentlichen konvex ausgebildet sein. Druckstöße können nicht an dem oberen und/oder unteren Ende der ersten Hauptschließkante in den Fahrzeuginnenraum gelangen.

Vorteilhafterweise ist das erfindungsgemäße Türsystem dadurch gekennzeichnet, dass die ersten Dichtungen und die zweiten Dichtungen als Schmetterlingsdichtung ausgeführt sind. Die Schmetterlingsdichtung weist zwei Dichtlippen auf, die sich bei geschlossenem Zustand des Türsystems auf dem Abdichtrahmen, der ersten Abdichtfläche und der Kontaktfläche anlegen. Die entstehenden Druckstöße können nicht an den Kanten des ersten und zweiten Türflügels in den Fahrzeuginnenraum eindringen; der Fahrzeuginnenraum ist vom Fahrzeugaußenbereich druckdicht abgedichtet. Die Dichtung kann auch jede andere Art von Dichtung sein, solange die Dichtung eine ausreichende Abdichtung des Fahrzeuginnenraums nach UIC 660 gewährleistet.

Vorteilhafterweise kann an der ersten Nebenschließkante und an den ersten Querseiten des ersten Türflügels eine einzige umlaufende einstückige erste Dichtung angeordnet sein. Alternativ kann die erste Dichtung abschnittsweise ausgebildet sein. Ein Teil der ersten Dichtung kann die erste obere Querseite, ein weiteres Teil die erste untere Querseite und ein weiteres Teil die erste Nebenschließkante abdichten. An den jeweiligen Ecken des ersten Türflügels, an denen die Enden der einzelnen Dichtungsteile aufeinandertreffen, können zusätzliche Abdichtungen vorgesehen sein.

An der zweiten Hauptschließkante, der zweiten Nebenschließkante und den zweiten Querseiten des zweiten Türflügels kann bevorzugt eine einzige umlaufende einstückige zweite Dichtung angeordnet sein. Alternativ kann die zweite Dichtung abschnittsweise ausgebildet sein. Ein Teil der zweiten Dichtung kann die zweite obere Querseite, ein weiteres Teil die zweite untere Querseite, ein weiteres Teil die zweite Nebenschließkante und ein weiteres Teil die zweite Hauptschließkante abdichten. An den jeweiligen Ecken des zweiten Türflügels, an denen die Enden der einzelnen Dichtungsteile aufeinandertreffen, können zusätzliche Abdichtungen vorgesehen sein.

An der ersten Hauptschließkante kann vorteilhafterweise stirnseitig zumindest ein Einlaufkeil angeordnet sein, der im geschlossenen Zustand des Türsystems in einer Einlaufkeilnut angeordnet sein kann, die in einem Randbereich des zweiten Türflügels angeordnet sein kann. Beim Einfahren des zweiten Türflügels greift der Einlaufkeil in die Einlaufkeilnut ein und übt eine Druckkraft auf die Abdichtflächen aus.

Vorteilhafterweise können an der ersten Hauptschließkante eine Vielzahl, bevorzugt drei, voneinander beabstandete Einlaufkeile und entsprechende eine Vielzahl, bevorzugt drei, korrespondierende Einlaufkeilnuten an der zweiten Hauptschließkante angeordnet sein. Alternativ kann über die gesamte erste Hauptschließkante ein einziger Einlaufkeil angeordnet sein. Ein über die gesamte erste Hauptschließkante verlaufender Einlaufkeil ermöglicht eine besonders stabile und somit druckdichte Verriegelung des Türsystems. Mit drei einzelnen, voneinander beabstandeten Einlaufkeilen kann eine stabile und druckdichte Verriegelung erreicht werden, bei einer gleichzeitigen Gewichtsersparnis des Türsystems.

Bevorzugt kann eine einzige, sich entlang der der zweiten Hauptschließkante erstreckende Einlaufkeilnut vorgesehen sein, in der die Vielzahl, bevorzugt drei, voneinander beabstandeter Einlaufkeile im geschlossenen Zustand des Türsystems angeordnet sein können.

Vorteilhafterweise können am zweiten Türflügel entlang der zweiten Hauptschließkante ein erstes Fingerschutzgummi und ein parallel verlaufendes zweites Fingerschutzgummi angeordnet sein, wobei die eine Einlaufkeilnut oder die Vielzahl Einlaufkeilnuten zwischen den beiden Fingerschutzgummi angeordnet sein können. Die Fingerschutzgummis können hohl ausgebildet sein, wodurch sie komprimiert werden können und Sensoren, beispielsweise Drucksensoren, aufnehmen können.

Das erfindungsgemäße Türsystem ist bevorzugt dadurch gekennzeichnet, dass das erste Fingerschutzgummi an die zweite Dichtung angeformt ist. Die Dichtung und das erste Fingerschutzgummi bilden somit ein Bauteil aus, sodass die Montagezeiten gering sind. Alternativ ist es auch möglich, dass das erste Fingerschutzgummi und die Dichtung zwei separate Bauteile ausbilden, die auch unabhängig voneinander am zweiten Türflügel montiert werden können.

Gemäß einem weiteren Aspekt betrifft die vorliegende Erfindung ein Schienenfahrzeug dessen zweiflügelige Türsysteme nach einem der vorangehend genannten Merkmale ausgebildet sind. Die Türöffnungs- und Türschließgeschwindigkeiten sind genauso schnell wie bei einem einflügeligen Türsystem eines Schienenfahrzeugs. Die Einstiegsöffnung von zweiflügeligen Türsystemen ist aber dabei breiter als bei einflügeligen Türsystemen. Bei Tunneleinfahrten oder Zugbegegnungen bleibt der Druck im Fahrzeuginneren des Schienenfahrzeugs aufgrund des erfindungsgemäßen Türsystems nahezu konstant, sodass lediglich Druckänderungen auftreten, die den Vorgaben der UIC 660 entsprechen.

Bevorzugt ist der erste Türflügel am Abdichtrahmen verriegelt, bevor der zweite Türflügel in Bewegung versetzt und am ersten Türflügel verriegelt wird. Während des Schließvorgangs bewegen sich die Türflügel schräg in einem ca. 45°-Winkel und die türflügelseitigen Verrieglungselemente werden hinter Verriegelungselemente in einer Trittleiste der Türöffnung eingebracht. Der erste Türflügel wird mit Mittenverriegelungselementen verriegelt. Die Mittenverriegelung stabilisiert die Türflügel nur begrenzt, da die Türflügel bei erhöhter Krafteinwirkung über eine Schräge herausbewegt werden können.

Alternativ erfolgt ein Schließen der beiden Türflügel quasiparallel. Dabei werden beide Türflügel gleichzeitig in Bewegung versetzt. Der erste Türflügel erreicht aber vor dem zweiten Türflügel die Schließstellung am Abdichtrahmen und wird dort verriegelt. Unmittelbar nach dem Verriegeln des ersten Türflügels wird der zweite Türflügel in die Schließstellung bewegt und am ersten Türflügel verriegelt. Ein paralleler Schließvorgang ist ebenfalls möglich, wodurch die zeitliche Dauer des Schließvorgangs kürzer ist als beim asynchronen Schließvorgang. Das Öffnen der zwei Türflügel erfolgt dabei in entgegengesetzter Abfolge des Schließvorgangs.

Die Eckelemente können an die Rahmensäule und die erste Abdichtfläche mittels einer Steckverbindung angeordnet werden. Zusätzlich können die Eckelemente verschraubt oder verklebt werden.

Weitere vorteilhafte und bevorzugte Ausgestaltungen ergeben sich aus der nachfolgenden Beschreibung mit Bezug auf die Figuren. Die Figuren sollen nicht einschränkend zu verstehen sein, sondern zeigen lediglich Prinzipdarstellungen der Erfindung. In den lediglich ein Ausführungsbeispiel wiedergebenden Zeichnungen zeigt
- Fig. 1: eine schematische Darstellung einer Türöffnung eines Schienenfahrzeugs,
- Fig. 2: eine schematische Darstellung der Türöffnung des Schienenfahrzeugs mit einem geschlossenen ersten Türflügel und einem geöffneten zweiten Türflügel,
- Fig. 3: eine schematische Darstellung der Türöffnung des Schienenfahrzeugs mit einem geschlossenen Türsystem,
- Fig. 4: eine isometrische Darstellung eines Teilbereichs der Türöffnung mit geschlossenem erstem Türflügel,
- Fig. 5: eine frontale Ansicht eines Teilbereichs des Türsystems im fast geschlossenen Zustand,
- Fig. 6: eine frontale Ansicht eines Teilbereichs des geschlossenen Türsystems und
- Fig. 7: eine isometrische Querschnittsdarstellung eines Teilbereichs der beiden Türflügel im geschlossenen Zustand.

In den Figuren ist zum besseren Verständnis ein orthogonales Koordinatensystem mit einer x-Achse, einer y-Achse und einer z-Achse eingefügt. Die x-Achse erstreckt sich entlang der Breite der Türflügel 20a, 20b und parallel zur Fahrzeuglängsachse. Die y-Achse erstreckt sich entlang der Höhe des ersten Türflügels 20a und des zweiten Türflügels 20b. Die z-Achse erstreckt sich entlang der Stärke der Türflügel 20a, 20b und parallel zur Querachse des Fahrzeugs. Die Türflügel 20a, 20b weisen eine Türflügelaußenfläche S1 und eine Türflügelinnenfläche S2 auf, wobei die Türflügelaußenfläche S1 nach außen und die Türflügelinnenfläche S2 nach innen weist.

Die Figuren 1 bis 3 zeigen eine schematische Darstellung einer Türöffnung 25 eines Schienenfahrzeugs von außen. Über die Türöffnung 25 können Fahrgäste in das Schienenfahrzeug einsteigen oder dieses verlassen. Die Türöffnung 25 wird von einem Abdichtrahmen 22 umgeben. Die Türöffnung kann mit einem ersten Türflügel 20a und einem zweiten Türflügel 20b verschlossen werden.

In Figur 1 ist die Türöffnung 25 geöffnet dargestellt. Die Türöffnung 25 kann in einem parallelen, einem quasiparallelen oder einem asynchronen Schließvorgang der Türflügel 20a, 20b geschlossen werden.

In dem in Figur 2 gezeigten Beispiel ist ein asynchroner Schließvorgang dargestellt, bei welchem die Türöffnung 25 durch den ersten Türflügel 20a bereits verschlossen wurde. Der erste Türflügel 20a weist eine in Schließrichtung vordere erste Hauptschließkante 21a, eine in Schließrichtung hintere erste Nebenschließkante 50a, eine erste obere Querseite 52a und eine erste untere Querseite 54a auf. Die ersten Querseiten 52a, 54a verbinden die erste Hauptschließkante 21a und die erste Nebenschließkante 50a.

Der erste Türflügel 20a wird im Bereich der ersten Hauptschließkante 21a mittels einer Mittenverriegelung verriegelt (nicht gezeigt). Anschließend erfolgt der Schließvorgang des zweiten Türflügels 20b. Der zweite Türflügel 20b bildet eine in Schließrichtung vordere zweite Hauptschließkante 21b, eine in Schließrichtung hintere zweite Nebenschließkante 50b, eine zweite obere Querseite 52b und eine zweite untere Querseite 54b aus. Die zweiten Querseiten 52b, 54b verbinden die zweite Hauptschließkante 21b und die zweite Nebenschließkante 50b. Der zweite Türflügel 20b wird an der ersten Hauptschließkante 21a des ersten Türflügels 20a ähnlich einer passiven Verriegelung eines klassischen einflügeligen Türsystems verriegelt. Die passive Verriegelung an den Hauptschließkanten 21a, 21b beider Türflügel 20a, 20b wird durch ein Einlaufen von mehreren entlang der ersten Hauptschließkante 21a zueinander beabstandet angeordneten Einlaufkeilen 26 des ersten Türflügels 20a in Aussparungen an der zweiten Hauptschließkante 21b des zweiten Türflügels 20b realisiert.

In Figur 3 ist das zweiflügelige Türsystem 20 in einem geschlossenen Zustand gezeigt. Die Türöffnung 25 ist durch beide Türflügel 20a, 20b verschlossen. Die Türflügel 20a, 20b liegen an dem Abdichtrahmen 22 an und dichten den Fahrzeuginnenraum ab. Der Abdichtrahmen 22 und die erste Abstützfläche 24a liegen in einer Türöffnungsebene.

In der Figur 4 ist eine isometrische Querschnittsdarstellung in einem unteren Abschnitt die Türöffnung 25 eines Teilbereichs des verriegelten ersten Türflügels 20a gezeigt. Entlang der y-Achse erstreckt sich im Bereich der ersten Hauptschließkante 21a eine Rahmensäule 23. Die Rahmensäule 23 ist besonders biegesteif ausgebildet und kann die durch die Druckstöße entstehenden Kräfte aufnehmen, ohne dass der erste Türflügel 20a verformt wird und eine Undichtigkeit des Türsystems 20 entsteht. Die Rahmensäule 23 bildet in Schließrichtung über die gesamte Höhe der ersten Hauptschließkante 21a eine erste Abdichtfläche 24a aus.

An einem unteren Ende der biegesteifen Rahmensäule 23 ist ein Eckelement 33 angeordnet, welches in Fig. 4 schraffiert dargestellt ist. Das Eckelement 33 weist ein biegesteifes Verlängerungselement 38 und eine zu einem Fahrzeugaußenbereich weisende Kontaktfläche 42 auf. Das Verlängerungselement 38 verlängert die Rahmensäule 23 im geschlossenen Zustand des ersten Türflügels 20a bis zu einer Dichtfläche 36 des Abdichtrahmens 22 und überbrückt einen Spalt zwischen dem Abdichtrahmen 22 und der Rahmensäule 23.

Des Weiteren weist das Eckelement 33 ein Vertikalelement 56 auf. Das Vertikalelement 56 erstreckt sich in einer vertikal ausgerichteten Ebene quer zur Kontaktfläche 42 des Verlängerungselements 38, ist an der Rahmensäule 23 angeordnet und spaltfrei mit dem Verlängerungselement 38 verbunden.

Das Eckelement 33 weist auch ein Anlageelement 39 auf, welches spaltfrei mit dem Verlängerungselement 38 verbunden ist und mit einer Anlagefläche 40 im geschlossenen Zustand des ersten Türflügels 20a an der Dichtfläche 36 des Abdichtrahmens 22 anliegt.

An den stirnseitigen Enden der Rahmensäule 23 ist jeweils ein Horizontalelement 58 angeordnet. Das Horizontalelement 58 erstreckt sich in einer horizontal ausgerichteten Ebene quer zur Kontaktfläche 42 des Verlängerungselements 38. Das Horizontalelement 58 kontaktiert die erste Dichtung 34a und ist spaltfrei mit dem Vertikalelement 56 und dem Anlageelement 39 verbunden.

An einem oberen Ende der biegesteifen Rahmensäule 23 ist ein weiteres Eckelement 33 angeordnet (nicht dargestellt). Die Eckelemente 33 sind dazu eingerichtet, den Fahrzeuginnenraum zum Fahrzeugaußenbereich abzudichten, wenn beide Türflügel 20a, 20b miteinander verriegelt sind. Die Eckelemente 33 erstrecken sich entlang der y-Achse von der ersten Abdichtfläche 24a bis zu einer Außenfläche des Abdichtrahmens 22. Die Eckelemente 33 verlängern die biegesteifen Rahmensäule 23 an ihrem unteren und oberen Ende. Entlang der x-Achse erstrecken sich die Eckelemente 33 unterhalb der biegesteifen Rahmensäule 23 von einem Randbereich einer Türflügelfläche des ersten Türflügels 20a bis zur ersten Hauptschließkante 21a. Durch die besondere geometrische Form und die Anordnung in einem Bereich der beiden Hauptschließkanten 21a, 21b der beiden Türflügel 20, 20b verhindern die Eckelemente 33, dass Druckstöße in den Fahrzeuginnenraum gelangen. Die Eckelemente 33 dichten den Fahrzeuginnenraum sowohl in horizontaler als auch vertikaler Richtung vor Druckstößen ab. Die beiden Eckelemente 33 und die erste Abdichtfläche 24a und die biegesteife Rahmensäule 23 können ein einziges Bauteil bilden oder separate Bauteile ausbilden, die bei der Montage des ersten Türflügels 20a zusammengefügt werden. Die Spalten im Bereich des Eckelements 33 sind geschlossen. Zwischen dem Horizontalelement 58 und der Rahmensäule 23 sowie der ersten Dichtung 34a, zwischen dem Vertikalelement 56 und der Rahmensäule 23 sowie dem Verlängerungselement 38, und zwischen dem Verlängerungselement 38 und der Rahmensäule 23 können keine Druckstöße hindurch in den Fahrzeuginnenraum dringen.

Der erste Türflügel 20a liegt am Abdichtrahmen 22 an. Der erste Türflügel 20a weist eine dreiseitig umlaufende erste Dichtung 34a auf. Die erste Dichtung 34a ist an den Seiten des ersten Türflügels 20a angeordnet, die im geschlossenen Zustand des Türsystems 20 am Abdichtrahmen 22 anliegen. An der ersten Hauptschließkante 21a ist keine erste Dichtung 34a vorgesehen. Auch ist keine Dichtung an der ersten Abdichtfläche 24a und den Eckelementen 33 angeordnet. Es ist jedoch möglich, auch die erste Abdichtfläche 24a und die Eckelemente 33 mit einer Dichtung auszurüsten. Am unteren und oberen Rand des ersten Türflügels 20a schließt die dreiseitig um den ersten Türflügel 20a verlaufende erste Dichtung 34a bündig mit einem Horizontalelement 58 des jeweiligen Eckelements 33 ab, wie in den Figuren 4 und 5 dargestellt.

Figur 5 zeigt einen Teilbereich aus Figur 4, jedoch befindet sich der zweite Türflügel 20b im Schließvorgang kurz vor dem Einfahren am ersten Türflügel 20a. Deutlich erkennbar ist das Eckelement 33, dessen Kontaktfläche 42 entlang der y-Achse konvex ausgebildet ist.

In Figur 6 ist eine Schnittansicht des geschlossenen Türsystems 20 in einem unteren Bereich der Türöffnung 25 dargestellt. Eine vollständig am zweiten Türflügel 20b umlaufende zweite Dichtung 34b liegt an dem Eckelement 33 an. Die zweite Dichtung 34b ist eine Schmetterlingsdichtung. Die Schmetterlingsdichtung weist zwei Dichtlippen 60 auf, die in Richtung des Fahrzeuginnenraums gerichtet sind und zwischen sich einen Winkel von < 180 ° ausbilden. Die Dichtlippen 60 der Schmetterlingsdichtung sind vorzugsweise aus Gummi gefertigt. Bevorzugt ist die gesamte Schmetterlingsdichtung aus Gummi gefertigt. Im geschlossenen Zustand des Türsystems 20 werden die Dichtlippen 60 der Schmetterlingsdichtung auf der ersten Abdichtfläche 24a und auch auf den Kontaktflächen 42 und den Anlageelementen 39 der beiden Eckelemente 33 komprimiert. Der zweite Türflügel 20b bildet eine zweite Abdichtfläche 24b aus. Die zweite Abdichtfläche 24b erstreckt sich im Bereich der zweiten Hauptschließkante 21b über die Höhe des zweiten Türflügels 20b. Die beiden Eckelemente 33 dichten zwischen dem ersten Türflügel 20a und der zweiten Abdichtfläche 24b ab.

Figur 7 zeigt eine isometrische Querschnittsdarstellung eines Teilbereichs der beiden Türflügel 20a, 20b in einem geschlossenen Zustand des erfindungsgemäßen Türsystems 20, wobei wieder die Türflügelaußenfläche S1 erkennbar ist. Der zweite Türflügel 20b weist eine erste Rahmennut 29, eine Einlaufkeilnut 30 und eine zweite Rahmennut 31 auf. Die erste Rahmennut 29, die Einlaufkeilnut 30 und die zweite Rahmennut 31 sind parallel nebeneinander entlang der z-Achse von außen nach innen angeordnet.

Die beiden Rahmennuten 29, 31 dienen der Befestigung eines Fingerschutzgummis 27, 28, welche in den Rahmennuten 29, 31 gehalten und entlang der x-Achse arretiert sind. Die Fingerschutzgummis 27, 28 sind hohl, wodurch sie komprimiert werden und Sensoren, wie beispielsweise Drucksensoren, aufnehmen können. Des Weiteren ist die Schmetterlingsdichtung am ersten Fingerschutzgummi 27 zum Fahrzeuginnenraum gerichtet angeordnet.

Die Einlaufkeilnut 30 ist von ihren geometrischen Maßen größer als die erste Rahmennut 29 ausgebildet. Beim Schließvorgang wird die Einlaufkeilnut 30 auf den Einlaufkeil 26 geschoben, wodurch sich die Einlaufkeilnut 30 und der Einlaufkeil 26 kontaktieren. Der Einlaufkeil 26 verursacht einen Anpressdruck an der ersten Abdichtfläche 24a. Die erste Abdichtfläche 24a wird an der zweiten Abdichtfläche 24b gedrückt. Die zweite Dichtung 34b wird komprimiert und dichtet den Fahrzeuginnenraum ab.

### Bezugszeichenliste

- 20: zweiflügeliges Türsystem
- 20a: erster Türflügel
- 20b: zweiter Türflügel
- 21a: erste Hauptschließkante
- 21b: zweite Hauptschließkante
- 22: Abdichtrahmen
- 23: Rahmensäule
- 24a: erste Abdichtfläche
- 24b: zweite Abdichtfläche
- 25: Türöffnung
- 26: Einlaufkeil
- 27: erstes Fingerschutzgummi
- 28: zweites Fingerschutzgummi
- 29: erste Rahmennut
- 30: Einlaufkeilnut
- 31: zweite Rahmennut
- 33: Eckelement
- 34a: erste Dichtung (dreiseitig)
- 34b: zweite Dichtung (umlaufend)
- 36: Dichtfläche
- 38: Verlängerungselement
- 39: Anlageelement
- 40: Anlagefläche
- 42: Kontaktfläche
- 50a: erste Nebenschließkante
- 50b: zweite Nebenschließkante
- 52a: erste obere Querseite
- 52b: zweite obere Querseite
- 54a: erste untere Querseite
- 54a: zweite untere Querseite
- 56: Vertikalelement
- 58: Horizontalelement
- 60: Dichtlippen
- S1: Türflügelaußenfläche
- S2: Türflügelinnenfläche

## Patentansprüche

1. Zweiflügeliges Türsystem (20) für Schienenfahrzeuge, aufweisend
• einen um eine Türöffnung (25) angeordneten Abdichtrahmen (22) mit einer zu einem Fahrzeugaußenbereich weisenden Dichtfläche (36),
• einen ersten Türflügel (20a) mit einer in Schließrichtung vorne angeordneten ersten Hauptschließkante (21a), einer in Schließrichtung hinten angeordneten ersten Nebenschließkante (50a), einer ersten oberen Querseite (52a) und einer ersten unteren Querseite (54a), die die erste Hauptschließkante (21a) und die erste Nebenschließkante (50a) verbinden, wobei der erste Türflügel (20a)
o an der ersten Nebenschließkante (50a) und an den ersten Querseiten (52a, 54a) eine erste Dichtung (34a) aufweist, die im geschlossenen Zustand des ersten Türflügels (20a) an der Dichtfläche (36) des Abdichtrahmens (22) anliegt,
o im Bereich der ersten Hauptschließkante (21a) eine biegesteife Rahmensäule (23) mit einer zum Fahrzeugaußenbereich weisenden ersten Abdichtfläche (24a) ausbildet, wobei am unteren und oberen Ende der Rahmensäule (23) jeweils ein Eckelement (33) angeordnet ist, die jeweils aufweisen
• ein biegesteifes Verlängerungselement (38), das
- die Rahmensäule (23) im geschlossenen Zustand des ersten Türflügels (20a) bis zur Dichtfläche (36) des Abdichtrahmens (22) verlängert und einen Spalt zwischen dem Abdichtrahmen (22) und der Rahmensäule (23) überbrückt,
- eine zum Fahrzeugaußenbereich weisende Kontaktfläche (42) aufweist,
• ein Vertikalelement (56), das sich in einer vertikalen ausgerichteten Ebene quer zur Kontaktfläche (42) des Verlängerungselements (38) erstreckt, an der Rahmensäule (23) angeordnet ist und spaltfrei mit dem Verlängerungselement (38) verbunden ist,
• ein Anlageelement (39) das spaltfrei mit dem Verlängerungselement (38) verbunden ist und mit einer Anlagefläche (40) im geschlossenen Zustand des ersten Türflügels (20a) an der Dichtfläche (36) des Abdichtrahmens (22) anliegt,
• einen zweiten Türflügel (20b) mit einer in Schließrichtung vorne angeordneten zweiten Hauptschließkante (21b), einer in Schließrichtung hinten angeordneten zweiten Nebenschließkante (50b), einer zweiten oberen Querseite (52b) und einer zweiten unteren Querseite (54b), die die zweite Hauptschließkante (21b) und die zweite Nebenschließkante (50b) verbinden, wobei der zweite Türflügel (20b)
o an der zweiten Hauptschließkante (21a), an der zweiten Nebenschließkante (50b) und an den zweiten Querseiten (52b, 54b) eine zweite Dichtung (34b) aufweist, die im geschlossenen Zustand des zweiten Türflügels (20a) an der Dichtfläche (36) des Abdichtrahmens (22), der ersten Abdichtfläche (24a) der Rahmensäule (23) und der Kontaktfläche (42) des Verlängerungselementes (38) anliegt.

2. Zweiflügeliges Türsystem (20) nach Anspruch 1, **dadurch gekennzeichnet, dass** das Verlängerungselement (38), das Anlageelement (39) und das Vertikalelement (56) einstückig miteinander verbunden sind.

3. Zweiflügeliges Türsystem (20) nach Anspruch 1 oder Anspruch 2, **dadurch gekennzeichnet, dass** das an den stirnseitigen Enden der Rahmensäule (23) jeweils ein Horizontalelement (58) angeordnet ist, das
- sich in einer horizontal ausgerichteten Ebene quer zur Kontaktfläche (42) des Verlängerungselements (38) erstreckt,
- die erste Dichtung (34a) kontaktiert, und
- spaltfrei mit dem Vertikalelement (56) und dem Anlageelement (39) verbunden ist.

4. Zweiflügeliges Türsystem (20) nach Anspruch 3, **dadurch gekennzeichnet, dass** das Verlängerungselement (38), das Vertikalelement (56), das Anlageelement (39) und das Horizontalelement (58) einstückig miteinander verbunden sind und gemeinsam das Eckelement (33) ausbilden.

5. Zweiflügeliges Türsystem (20) nach einem der Ansprüche 1 bis 4, **dadurch gekennzeichnet, dass** die Kontaktfläche (42) der Verlängerungselemente (38) im Wesentlichen konvex ausgebildet ist.

6. Zweiflügeliges Türsystem (20) nach einem der Ansprüche 1 bis 5, **dadurch gekennzeichnet, dass** die ersten Dichtungen (34a) und die zweiten Dichtungen (34b) als Schmetterlingsdichtung ausgeführt sind.

7. Zweiflügeliges Türsystem (20) nach einem der Ansprüche 1 bis 6, **dadurch gekennzeichnet, dass** an der ersten Nebenschließkante (50a) und an den ersten Querseiten (52a, 54a) des ersten Türflügels (20a) eine einzige umlaufende einstückige erste Dichtung (34a) angeordnet ist.

8. Zweiflügeliges Türsystem (20) nach einem der Ansprüche 1 bis 7, **dadurch gekennzeichnet, dass** an der zweiten Hauptschließkante (21b), der zweiten Nebenschließkante (50b) und den zweiten Querseiten (52b, 54 b) des zweiten Türflügels (20b) eine einzige umlaufende einstückige zweite Dichtung (34b) angeordnet ist.

9. Zweiflügeliges Türsystem (20) nach einem der Ansprüche 1 bis 8, **dadurch gekennzeichnet, dass** an der ersten Hauptschließkante (21a) stirnseitig zumindest ein Einlaufkeil (26) angeordnet ist, der im geschlossenen Zustand des Türsystems (20) in einer Einlaufkeilnut (30) angeordnet ist, die in einem Randbereich des zweiten Türflügels (20b) angeordnet ist.

10. Zweiflügeliges Türsystem (20) nach Anspruch 9, **dadurch gekennzeichnet, dass** an der ersten Hauptschließkante (21a) eine Vielzahl, bevorzugt drei, voneinander beabstandete Einlaufkeile (26) und entsprechende eine Vielzahl, bevorzugt drei, korrespondierende Einlaufkeilnuten (30) an der zweiten Hauptschließkante (21b) angeordnet sind.

11. Zweiflügeliges Türsystem (20) nach Anspruch 10, **dadurch gekennzeichnet, dass** eine einzige, sich entlang der der zweiten Hauptschließkante (21b) erstreckende Einlaufkeilnut (30) vorgesehen ist in der die Vielzahl, bevorzugt drei, voneinander beabstandeter Einlaufkeile (26) im geschlossenen Zustand des Türsystems (20) angeordnet sind.

12. Zweiflügeliges Türsystem (20) nach einem der 9 bis 11, **dadurch gekennzeichnet, dass** am zweiten Türflügel (20b) entlang der zweiten Hauptschließkante (21b) ein erstes Fingerschutzgummi (27) und ein parallel verlaufendes zweites Fingerschutzgummi (28) angeordnet sind, wobei die eine Einlaufkeilnut (30) oder die Vielzahl Einlaufkeilnuten (30) zwischen den beiden Fingerschutzgummi (27, 28) angeordnet sind .

13. Zweiflügeliges Türsystem (20) nach einem der vorangehenden Ansprüche, **dadurch gekennzeichnet, dass** das erste Fingerschutzgummi (27) an die zweite Dichtung (34b) angeformt ist.

14. Schienenfahrzeug **dadurch gekennzeichnet, dass** dessen zweiflügelige Türsysteme (20) gemäß einem der Ansprüche 1 bis 9 ausgebildet sind.

## Claims

1. A double-leaf door system (20) for rail vehicles, having
• a sealing frame (22) arranged around a door opening (25), having a sealing surface (36) facing a vehicle exterior,
• a first door leaf (20a) having a first main closing edge (21a) arranged at the front in the closing direction, a first secondary closing edge (50a) arranged at the rear in the closing direction, a first upper transverse side (52a) and a first lower transverse side (54a), which connect the first main closing edge (21a) and the first secondary closing edge (50a), the first door leaf (20a)
∘ having a first seal (34a) on the first secondary closing edge (50a) and on the first transverse sides (52a, 54a), which bears against the sealing surface (36) of the sealing frame (22) in the closed state of the first door leaf (20a),
∘ forming a flexurally rigid frame column (23) with a first sealing surface (24a) facing the vehicle exterior in the region of the first main closing edge (21a), a corner element (33) being arranged at the lower and upper end of the frame column (23) in each case, which corner elements in each case have
• a flexurally rigid extension element (38), which
- extends the frame column (23) up to the sealing surface (36) of the sealing frame (22) in the closed state of the first door leaf (20a) and bridges a gap between the sealing frame (22) and the frame column (23),
- has a contact surface (42) facing the vehicle exterior,
• a vertical element (56), which extends in a vertically orientated plane transversely to the contact surface (42) of the extension element (38), is arranged on the frame column (23) and is connected to the extension element (38) in a gapless manner,
• a bearing element (39), which is connected to the extension element (38) in a gapless manner, and a bearing surface (40) of which bears against the sealing surface (36) of the sealing frame (22) in the closed state of the first door leaf (20a),
• a second door leaf (20b) having a second main closing edge (21b) arranged at the front in the closing direction, a second secondary closing edge (50b) arranged at the rear in the closing direction, a second upper transverse side (52b) and a second lower transverse side (54b), which connect the second main closing edge (21b) and the second secondary closing edge (50b), the second door leaf (20b)
∘ having a second seal (34b) on the second main closing edge (21a), on the second secondary closing edge (50b) and on the second transverse sides (52b, 54b), which bears against the sealing surface (36) of the sealing frame (22), the first sealing surface (24a) of the frame column (23) and the contact surface (42) of the extension element (38) in the closed state of the second door leaf (20b).

2. The double-leaf door system (20) according to Claim 1, **characterized in that** the extension element (38), the bearing element (39) and the vertical element (56) are connected to one another in one piece.

3. The double-leaf door system (20) according to Claim 1 or 2, **characterized in that** a horizontal element (58) is arranged in each case at the end-face ends of the frame column (23), which
- extends in a horizontally orientated plane transversely to the contact surface (42) of the extension element (38),
- contacts the first seal (34a), and
- is connected to the vertical element (56) and the bearing element (39) in a gapless manner.

4. The double-leaf door system (20) according to Claim 3, **characterized in that** the extension element (38), the vertical element (56), the bearing element (39) and the horizontal element (58) are connected to one another in one piece and together form the corner element (33).

5. The double-leaf door system (20) according to one of Claims 1 to 4, **characterized in that** the contact surface (42) of the extension elements (38) is formed in a substantially convex manner.

6. The double-leaf door system (20) according to one of Claims 1 to 5, **characterized in that** the first seals (34a) and the second seals (34b) are realized as a butterfly seal.

7. The double-leaf door system (20) according to one of Claims 1 to 6, **characterized in that** a single peripheral one-piece first seal (34a) is arranged on the first secondary closing edge (50a) and on the first transverse sides (52a, 54a) of the first door leaf (20a).

8. The double-leaf door system (20) according to one of Claims 1 to 7, **characterized in that** a single peripheral one-piece second seal (34b) is arranged on the second main closing edge (21b), the second secondary closing edge (50b) and the second transverse sides (52b, 54b) of the second door leaf (20b).

9. The double-leaf door system (20) according to one of Claims 1 to 8, **characterized in that** at least one inlet wedge (26) is arranged on the first main closing edge (21a) at the end, which is arranged in an inlet wedge groove (30) in the closed state of the door system (20), which inlet wedge groove is arranged in an edge region of the second door leaf (20b).

10. The double-leaf door system (20) according to Claim 9, **characterized in that** a multiplicity of, preferably three, mutually spaced inlet wedges (26) are arranged on the first main closing edge (21a) and a corresponding multiplicity of, preferably three, corresponding inlet wedge grooves (30) are arranged on the second main closing edge (21b).

11. The double-leaf door system (20) according to Claim 10, **characterized in that** a single inlet wedge groove (30) extending along the second main closing edge (21b) is provided, in which the multiplicity of, preferably three, mutually spaced inlet wedges (26) are arranged in the closed state of the door system (20).

12. The double-leaf door system (20) according to one of Claims 9 to 11, **characterized in that** a first finger protection rubber (27) and a parallel running second finger protection rubber (28) are arranged on the second door leaf (20b) along the second main closing edge (21b), wherein the one inlet wedge groove (30) or the multiplicity of inlet wedge grooves (30) are arranged between the two finger protection rubbers (27, 28).

13. The double-leaf door system (20) according to one of the preceding claims, **characterized in that** the first finger protection rubber (27) is moulded onto the second seal (34b).

14. A rail vehicle, **characterized in that** the double-leaf door systems (20) thereof are constructed according to one of Claims 1 to 9.

## Revendications

1. Système de porte à deux battants (20) pour des véhicules ferroviaires, présentant :
• un cadre d'étanchéité (22) disposé autour d'une ouverture de porte (25) avec une face d'étanchéité (36) orientée vers une partie extérieure du véhicule,
• un premier battant de porte (20a) présentant un premier bord de fermeture principal (21a) disposé à l'avant dans le sens de fermeture, un premier bord de fermeture secondaire (50a) disposé à l'arrière dans le sens de fermeture, un premier côté transversal supérieur (52a) et un premier côté transversal inférieur (54a) qui relient le premier bord de fermeture principal (21a) et le premier bord de fermeture secondaire (50a), dans lequel le premier battant de porte (20a)
o présente un premier joint (34a) sur le premier bord de fermeture secondaire (50a) et sur les premiers côtés transversaux (52a, 54a) qui repose contre la face d'étanchéité (36) du cadre d'étanchéité (22) lorsque le premier battant de porte (20a) est fermé,
o forme au niveau du premier bord de fermeture principal (21a), une colonne-cadre rigide en flexion (23) avec une première face d'étanchéité (24a) orientée vers la partie extérieure du véhicule, dans lequel un élément angulaire (33) respectif est disposé sur l'extrémité inférieure et supérieure de la colonne-cadre (23), lesquels présentent respectivement
• un élément de prolongation rigide en flexion (38) qui
- prolonge la colonne-cadre (23) jusqu'à la face d'étanchéité (36) du cadre d'étanchéité (22) lorsque le premier battant de porte (20a) est fermé et compense une fente entre le cadre d'étanchéité (22) et la colonne-cadre (23),
- présente une face de contact (42) orientée vers la partie extérieure du véhicule,
• un élément vertical (56) qui s'étend dans un plan aligné verticalement transversal à la face de contact (42) de l'élément de prolongation (38) est disposé sur la colonne-cadre (23) et est relié sans espace à l'élément de prolongation (38),
• un élément d'appui (39) qui est relié sans espace à l'élément de prolongation (38) et repose par une face d'appui (40) contre la face d'étanchéité (36) du cadre d'étanchéité (22) lorsque le premier battant de porte (20a) est fermé,
• un deuxième battant de porte (20b) présentant un deuxième bord de fermeture principal (21b) disposé à l'avant dans le sens de fermeture, un deuxième bord de fermeture secondaire (50b) disposé à l'arrière dans le sens de fermeture, un deuxième côté transversal supérieur (52b) et un deuxième côté transversal inférieur (54b) qui relient le deuxième bord de fermeture principal (21b) et le deuxième bord de fermeture secondaire (50b), dans lequel le deuxième battant de porte (20b)
o présente un deuxième joint (34b) sur le deuxième bord de fermeture principal (21b), le deuxième bord de fermeture secondaire (50b) et sur les deuxièmes côtés transversaux (52b, 54b), qui lorsque le deuxième battant de porte (20b) est fermé, repose contre la face d'étanchéité (36) du cadre d'étanchéité (22), la première face d'étanchéité (24a) de la colonne-cadre (23) et la face de contact (42) de l'élément de prolongation (38).

2. Système de porte à deux battants (20) selon la revendication 1, **caractérisé en ce que** l'élément de prolongation (38), l'élément d'appui (39) et l'élément vertical (56) sont reliés d'un seul tenant entre eux.

3. Système de porte à deux battants (20) selon la revendication 1 ou la revendication 2, **caractérisé en ce qu'**un élément horizontal (58) respectif est disposé aux extrémités frontales de la colonne-cadre (23) qui
- s'étend, dans un plan aligné horizontalement, transversalement à la surface de contact (42) de l'élément de prolongation (38),
- est en contact avec le premier joint (34a), et
- est relié sans espace à l'élément vertical (56) et à l'élément d'appui (39).

4. Système de porte à deux battants (20) selon la revendication 3, **caractérisé en ce que** l'élément de prolongation (38), l'élément vertical (56), l'élément d'appui (39) et l'élément horizontal (58) sont reliés d'un seul tenant entre eux et forment l'élément angulaire (33) ensemble.

5. Système de porte à deux battants (20) selon l'une des revendications 1 à 4, **caractérisé en ce que** la face de contact (42) des éléments de prolongation (38) est essentiellement conçue convexe.

6. Système de porte à deux battants (20) selon l'une des revendications 1 à 5, **caractérisé en ce que** les premiers joints (34a) et les deuxièmes joints (34b) sont conçus en tant que joint papillon.

7. Système de porte à deux battants (20) selon l'une des revendications 1 à 6, **caractérisé en ce qu'**un seul premier joint (34a) périphérique d'une seule pièce est disposé sur le premier bord de fermeture secondaire (50a) et sur les premiers côtés transversaux (52a, 54a) du premier battant de porte (20a).

8. Système de porte à deux battants (20) selon l'une des revendications 1 à 7, **caractérisé en ce qu'**un seul deuxième joint (34b) périphérique d'une seule pièce est disposé sur le deuxième bord de fermeture principal (21b), le deuxième bord de fermeture secondaire (50b) et les deuxièmes côtés transversaux (52b, 54b) du deuxième battant de porte (20b).

9. Système de porte à deux battants (20) selon l'une des revendications 1 à 8, **caractérisé en ce qu'**au moins un coin d'entrée (26) est disposé à l'avant sur le premier bord de fermeture principal (21a), qui est disposé dans une rainure pour coin d'entrée (30) lorsque le système de porte (20) est fermé, qui est disposée dans une partie de bord du deuxième battant de porte (20b).

10. Système de porte à deux battants (20) selon la revendication 9, **caractérisé en ce qu'**une pluralité de coins d'entrée (26), de préférence trois, à distance les uns des autres sont disposés sur le premier bord de fermeture principal (21a) et une pluralité de rainures pour coin d'entrée (30) correspondantes, de préférence trois, sont disposées sur le deuxième bord de fermeture principal (21b).

11. Système de porte à deux battants (20) selon la revendication 10, **caractérisé en ce qu'**une seule rainure pour coin d'entrée (30) s'étendant le long du deuxième bord de fermeture principal (21b) est prévue dans laquelle la pluralité de coins d'entrée (26), de préférence trois, à distance l'un de l'autre sont disposés lorsque le système de porte (20) est fermé.

12. Système de porte à deux battants (20) selon l'une des revendications 9 à 11, **caractérisé en ce qu'**un premier caoutchouc de protection des doigts (27) et un deuxième caoutchouc de protection des doigts (28) parallèle sont disposés sur le deuxième battant de porte (20b) le long du deuxième bord de fermeture principal (21b), dans lequel l'une rainure pour coin d'entrée (30) ou la pluralité de rainures pour coin d'entrée (30) est/sont disposée(s) entre les deux caoutchoucs de protection de doigts (27, 28).

13. Système de porte à deux battants (20) selon l'une des revendications précédentes, **caractérisé en ce que** le premier caoutchouc de protection des doigts (27) est formé sur le deuxième caoutchouc (34b).

14. Véhicule ferroviaire, **caractérisé en ce que** ses systèmes de porte à deux battants (20) sont conçus selon l'une des revendications 1 à 9.
